# EUROPÄISCHE PATENTSCHRIFT

(11) **EP 1 305 137 B1**
(45) Veröffentlichungstag und Bekanntmachung des Hinweises auf die Patenterteilung: **27.07.2005**
(21) Anmeldenummer: 01931440.0
(22) Anmeldetag: 12.04.2001
(51) Int. Cl.: B24B 23/06, B24B 23/04, B24B 21/02

(54) **HANDGEFÜHRTES SCHLEIFBANDWERKZEUG FÜR DIE BEARBEITUNG VON RUNDEN GEGENSTÄNDEN**
HAND-CONTROLLED GRINDING TOOL FOR MACHINING ROUND OBJECTS
PONCEUSE MANUELLE A BANDE ABRASIVE DESTINEE A L'USINAGE D'OBJETS RONDS

(30) Priorität: 20.07.2000 DE 10035219
(43) Veröffentlichungstag der Anmeldung: 02.05.2003
(73) Patentinhaber: ROBERT BOSCH GMBH, 70442 Stuttgart (DE)
(72) Erfinder: TIEDE, Steffen, 70180 Stuttgart (DE)
(86) Internationale Anmeldenummer: PCT/DE2001/001433
(87) Internationale Veröffentlichungsnummer: WO 2002/007930

(56) Entgegenhaltungen:
- DE-A- 3 447 828
- US-A- 3 091 061
- US-A- 4 869 026
- US-A- 5 993 304
- PATENT ABSTRACTS OF JAPAN vol. 2000, no. 02, 29. Februar 2000 (2000-02-29) -& JP 11 320374 A (TOSHIBA MACH CO LTD), 24. November 1999 (1999-11-24)

## Beschreibung

### Stand der Technik

Die Erfindung geht aus von einem handgeführten Schleifwerkzeug mit einem Motor und einem Getriebe, gemäß dem Oberbegriff des Anspruchs 1 bzw. Anspruchs 7. Ein solches Werkzeug ist aus DE 3 447 828 A bzw. JP 11 320 374 A bekannt.

Für die Bearbeitung von runden Gegenständen im eingebauten Zustand ist es notwendig, dass sich das Schleifband dem Radius des Gegenstands anpasst. Ausserdem muss die Möglichkeit bestehen, das Schleifband zu lösen, bzw. zu schließen. Dies wird durch die auf dem Markt erhältlichen Geräte mittels eines Endlosschleifbandes erreicht. Damit die Gegenstände im eingebauten Zustand geschliffen werden können, muss das Schleifband durchtrennt und anschließend wieder verklebt werden. Dies stellt eine sehr aufwendige Methode dar.

Des weiteren ist aus der DE 34 47 828 A1 ein motorisch antreibbarer Schleifapparat bekannt, der zum Schleifen, Glätten und Polieren von vorzugsweise runden Stäben und Rohren Verwendung findet. Dieser verwendet ein offenes, in einer Schlaufe um das Werkstück geschlungenes Schleifband, welches mit seinen beiden Enden in zwei Klemm- oder Spanneinrichtungen des Schleifapparats gehalten werden. Ein motorisch mit gleichgerichteter Drehbewegung antreibbares Getriebe setzt über eine Bewegungsvorrichtung die beiden Klemm- und Spanneinrichtungen und damit auch das Schleifband in eine alternierende, synchron entgegengesetzte Bewegung, die das Schleifband über das Werkstück zieht. Damit wird die Schleifwirkung erzielt. Durch eine solche oszilierende Bewegung wird zwar eine hohe Betriebssicherheit und eine gute Handhabung des Schleifapparats ermöglicht, jedoch ist der Aufwand zum Wechseln des Schleifmittels sehr groß, da das Schleifband mit seinen Enden aus Klemm- oder Spanneinrichtung entfernt und das neue Schleifband wieder in diese eingesetzt werden muss.

Durch die DE 34 47 828 A ist eine Schleifhandwerkzeugmaschine bekannt, die mit einem oszillierende Antriebsmittel ein mit beiden Enden daran befestigtes Schleifband hin und her bewegt, sodass dieses eine Schlaufe bildet und über Verschlussmittel lösbar, um ein zu schleifendes Werkstück geschlungen werden kann und dieses dabei zumindest teilweise umgreift. Dadurch können zylindrischer Werkstücke besonders effektiv außen geschliffen werden. Die Handhabung der Schteifhandwerkzeugmaschine ist durch verhältnismäßig umständlich zu lösende Verschlüsse des Schleifbandes wenig effektiv. Außerdem ist der Austausch/Wechsel des Schleifbandes durch dessen Befestigung am Antriebsmittel umständlich und zeitaufwändig.

### Vorteile der Erfindung

Ein erfindungsgemäßes handgeführtes Schleifwerkzeug mit den Merkmalen des Anspruchs 1 oder des Anspruchs 7 hat dem gegenüber den Vorteil, dass ein einfacher Wechsel des Schleifbandes möglich ist. Durch den erfindungsgemäßen Verschluss am Schleifband nach Anspruch 1 enfällt ein aufwendiges Zerschneiden und Verkleben des Schleifbandes, bzw. das Lösen und Befestigen der Enden an einer Klemm- oder Spanneinrichtung. Das Lösen, bzw. Befestigen des Schleifbandes geschieht beispielsweise bei einem Klettverschluss durch einfaches Andrücke, ohne dass weitere Schritte nötig wären. Außerdem bietet der Klettverschluss hinreichend hohe Sicherheit gegen ein unbeabsichtigtes Lösen.

Eine Möglichkeit ist es, das Schleifband, nach dem es um den zu bearbeitenden Gegenstand herumgeführt wurde, um das gesamte Antriebsmittel herum zu führen und die beiden Enden des Schleifbandes zwischen Antriebsmittel und zu bearbeitenden Ge-' genstand mittels eines Klettverschlusses direkt miteinander zu verbinden.

Besonders vorteilhaft ist es, wenn das Antriebsmittel ein Schwingkopf ist, der insbesondere die Form eines Rades aufweist. Dadurch wird es in einfacher Art und Weise möglich, das Schleifband um den Schwingkopf herumzuführen und seine beiden Enden, wie oben beschrieben, zwischen dem Schwingkopf und dem zu bearbeitenden Werkstück miteinander zu verbinden.

Weiterhin ist es vorteilhaft, wenn das Getriebe an seiner dem Motor abgewandten Seite Stirnseite eine abgeschrägte Antriebswelle aufweist, an der exzentrisch ein Zapfen angeordnet ist, der mit dem Antriebsmittel in Eingriff steht. Dadurch wird die durch das Getriebe gegebene Antriebsbewegung, die in der Regel eine Rotation darstellt, in eine Oszillationsbewegung umgewandelt. Dies geschieht in einer sehr einfach zu realisierenden und konstruktiv wenig aufwendigen Art und Weise. Besonders bevorzugt wird dabei, wenn der Zapfen in einer Kulissenführung am Antriebsmittel sitzt.

Weiterhin ist es bevorzugt, wenn der Verschluss am ersten Ende und am zweiten Ende des Schleifbandes ausgebildet ist. Gegenüber einer Anordnung innerhalb des Schleifbandes kann somit die gesamte Länge des Schleifbandes ausgenutzt werden. Dies dient dazu, dass mit dem selben Schleifband runde Gegenstände mit stark unterschiedlichen Durchmessern bearbeitet werden können.

Eine weitere erfindungsgemäße Ausgestaltung nach Anspruch 7 sieht vor, dass das Schleifband mit seinem ersten Ende am Antriebsmittel angeordnet ist und sein zweites Ende mit einem Griff verbunden ist. Auch hierbei lässt sich ein einfaches Wechseln des Schleifbandes realisieren. Außerdem ist es dadurch in besonders einfacher Art und Weise möglich, das Schleifband um den zu bearbeitenden Gegenstand herumzuführen, da nicht einmal das Schleifband von seinen Befestigungspunkten gelöst werden muss.

Vorteilhaft ist es, wenn zwischen dem zweiten Ende des Schleifbandes und dem Griff ein elastisches Element angeordnet ist. Dadurch wird die oszillierende Bewegung des Schleifbandes nicht voll auf den Griff und somit auf die Hand des Benutzers übertragen.

Weiterhin ist es vorteilhaft, wenn das erste Ende des Schleifbandes drehbar am Antriebsmittel angebracht ist. Dadurch ist es möglich, dass bei ungünstig zu erreichenden Stellen, die bearbeitet werden sollen, der Benutzer nicht unnatürliche Hand- und Armstellungen einnehmen muss.

Vorteilhaft ist es weiterhin, wenn das Antriebsmittel ein Maschineneinsatz ist. Dadurch ist das Schleifwerkzeug universell einsetzbar, da auch andere Einsätze als das Schleifband an den Maschineneinsatz angekoppelt werden können.

Weitere vorteilhafte Ausgestaltungen der Erfindung sind Gegenstand der Unteransprüche.

### Zeichnungen

Ausführungsbeispiele der Erfindung sind in der nachstehenden Beschreibung anhand der dazugehörigen Zeichnung näher erläutert.

Es zeigen:
- Fig. 1: ein erstes Ausführungsbeispiel eines handgeführten Schleifwerkzeugs mit einem Klettverschluss,
- Fig. 2: einen schematischen Ausschnitt aus Figur 1 ohne Schleifband und
- Fig. 3: ein drittes Ausführungsbeispiel eines Schleifwerkzeugs mit einem Griff am Ende des Schleifbandes.

In Figur 1 ist ein handgeführtes Schleifwerkzeug 1 gezeigt, das ein Antriebsmittel 2 in Form eines Schwingkopfes 5 aufweist. Der Antrieb des Schwangkopfes 5 erfolgt durch die in Figur 2 beschrieben Mittel. Der Schwingkopf 5 wird in eine oszillierende Bewegung versetzt. Er schwingt dabei um eine Achse 16. Um den Schwingkopf 5 ist ein Schleifband 3 geführt. Das Schleifband 3 weist einen Verschluss 4 auf, durch den das erste Ende 11 mit dem zweiten Ende 12 des Schleifbandes 3 lösbar zu einem Ring verbunden ist. Im folgenden wird als Verschluss 4 beispielhaft ein Klettverschluss 4 beschrieben. Der Klettverschluss 4 ist so angeordnet, dass er zwischen dem Schwingkopf 5 und einem zu bearbeitenden Gegenstand liegt. Dadurch wird ein sehr einfaches Wechseln des Schleifbands 3 gewährleistet. Es ist nur nötig, die beiden Enden 11, 12, die durch den Klettverschluss 4 mi .teinander in Eingriff stehen, voneinander zu lösen. Außerdem ist es bei diesem Ausführungsbeispiel möglich, die Schleiffläche des Schleifbandes 3, die an seiner Innenseite abgebildet ist, wenn sie im Bereich des zu bearbeitenden Gegenstands abgenutzt ist, so zu verdrehen, dass ein unverbrauchtes Stück des Schleifbandes 3 an dem zu bearbeitenden Gegenstand anliegt. Dadurch kann das Schleifband 3 länger verwendet werden und es werden somit Kosten für den Benutzer eingespart. Um das handgeführte Schleifwerkzeug 1 in seine Bearbeitungsposition zu bringen, wird der Klettverschluss 4 des Schleifbandes 3 geöffnet. Anschließend wird das Schleifband 3 um den zu bearbeitenden Gegenstand herumgelegt und der Klettverschluss 4 wieder geschlossen. Mit einem solchen Schleifwerkzeug 1 ist der Bediener blitzschnell in der Lage, mit der Bearbeitung des Gegenstandes zu beginnen. Ebenso schnell geht ein Wechsel eines verschlissenen Schleifbandes 3 vor sich.

Der Schwingkopf 5 wird durch ein Getriebe 7 bewegt, das in einem Gehäuse 18 des Schleifwerkzeugs 1 gelagert ist und von einem Motor 6 angetrieben wird. Der Antrieb ist für die Erfindung nicht wesent-' lich, so dass auf eine nähere Ausführung dieser Elemente verzichtet wird. Am Ende des Getriebes 7 ist eine Antriebswelle 8 ausgebildet, die um eine Längsachse A des Schleifwerkzeugs 1 rotiert. Die Rotation der Antriebswelle 8 wird durch einen an ihr exzentrisch angeordneten Zapfen 9, der in eine Kulissenführung 10 am Schwingkopf 5 eingreift, in eine oszillierende Bewegung um einen Auslenkungswinkel D entlang des Doppelpfeils C umgewandelt. Dies geschieht dadurch, dass der Zapfen 9 exzentrisch zur Längsachse A entlang einer Zapfenachse B angeordnet ist. Die nähere Ausgestaltung ist in Fig. 2 dargestellt. Stirnseitig ist die Antriebswelle 8 durch eine gegen die Längsachse A verkippte Abschlussfläche 20 begrenzt. Auf dieser Abschlussfläche 20 ist exzentrisch zur Längsachse A der Zapfen 9 angeordnet. Die durch den Zapfen 9 gebildete Zapfenachse B verläuft in ihrer Verlängerung durch die Achse 16, um die der Schwingkopf 5 oszilliert. Durch den Abstand zwischen Zapfenachse B und Längsachse A entlang der Abschlussfläche 20 wird der Auslenkungswinkel D definiert. Der Wert des Auslenkungswinkels D entspricht dabei der Amplitude, die bei der Oszillation des Schwingkopfes 5 um die Achse 16 entlang des Doppelpfeils C (Fig. 1) erreicht wird. Der Zapfen 9 ist dabei drehbar mittels eines Lagers 19 in der Kulissenführung 10 gelagert. In Fig. 2 wurde aufgrund der Übersichtlichkeit auf die Darstellung des Schleifbandes 3 verzichtet.

Der Schleifbereich am Gegenstand ist der Bereich, der dem Schleifwerkzeug 1 abgewandt ist. Das Schleifband 3 wird durch die oszillierende Bewegung des Schwingkopfes 5 über den Schleifbereich hin und her bewegt, wodurch es zu einem Abschleifen der Oberfläche des Gegenstandes im Schleifbereich kommt.

In Figur 3 ist ein drittes Ausführungsbeispiel eines erfindungsgemäßen handgeführten Schleifwerkzeugs 1 dargestellt. Auch hier sind gleiche, bzw. gleichwirkende Teile mit gleichen Bezugsziffern bezeichnet. Das erste Ende 11 des Schleifbandes 3 ist drehbar am Antriebsmittel 2 angebracht. Das Antriebsmittel 2 ist an einem Maschineneinsatz 15 ausgebildet. Am zweiten Ende 12 des Schleifbandes 3 ist ein Griff 13 über ein elastisches Element 14 angebracht. Im Folgenden wird als elastisches Element 14 eine Feder 14 beschrieben. Ebenso können beliebige andere elastische Elemente 14 verwendet werden. Um mit einem solchen Schleifwerkzeug 1 einen Gegenstand (nicht gezeigt) bearbeiten zu können, wird der Griff 13 um den'Gegenstand herumgeführt, so dass das Schleifband 3 an dem Schleifbereich (nicht gezeigt) unter Spannung der Feder 14 anliegt. Durch die oszillierende Bewegung des Antriebsmittels 2 findet eine Schleifbewegung im Schleifbereich, wie oben geschildert, statt. Durch die Feder 14 wird die Oszillationsbewegung, die das Schleifband 3 vollführt und die sich auf den Griff 13 überträgt, stark reduziert, so dass der Bediener den Griff 13 problemlos halten kann.

Vorteilhaft bei diesem Ausführungsbeispiel ist, dass das Schleifband 3 nicht vom Schleifwerkzeug 1 gelöst werden muss. Somit ist ein schnelles Bearbeiten des Gegenstands gewährleistet. Außerdem ist es möglich, das Schleifband 3 über einen weiten Bereich seiner Länge zu nutzen, je nach dem, in welchem Bereich man mittels des Griffes 13 das Schleifband 3 um den Gegenstand herum anlegt. Dadurch kann das Schleifband 3 länger verwendet werden, ohne dass es ausgetauscht werden muss. Somit werden Kosten für den Benutzer eingespart. Dieser Effekt wird noch verstärkt, wenn das Schleifband 3 auf beiden Seiten als Schleiffläche ausgebildet ist. Durch die verdrehbare Lagerung des ersten Endes 11 am Antriebsmittel 2 kann somit auch die in Fig. 3 nach außen weisende Fläche des Schleifbandes 3 zum Schleifen von runden Gegenständen verwendet werden. Die Möglichkeit, das Schleifband 3 gegenüber dem Antriebsmittel 2 zu verdrehen, bringt des weiteren den Vorteil mit sich, dass der Benutzer an schwer zugänglichen Stellen eines zu schleifenden Gegenstandes keine unnatürliche Hand- bzw. Armhaltung einnehmen muss. Dadurch wird die Bedienungsfreundlichkeit des Gerätes enorm erhöht.

Für alle zwei Ausführungsbeispiele können als Schleifband 3 bspw. folgende Gegenstände benutzt werden:
Ein Schleifgewebeband, Schleifvlies, Polierband, Sägedraht, Bürstenband oder Radierband.
Neben der Verwendung eines Klettverschlusses 4 am Schleifband 3 ist es genauso gut möglich, Druckknöpfe, Klemmen, Schrauben, Haken oder ähnliche Verbindungsmittel zu verwenden.
Es ergibt sich ein sehr weit gestreutes Anwendungsgebiet. Mit einem erfindungsgemäßen Schleifwerkzeug 1 können bspw. folgende Gegenstände bearbeitet werden:
Ein Geländer, insbesondere Treppengeländer, ein Gartenzaun mit rundem, bzw. halbrunden Profil, gedrechselte Tisch- und Stuhlbeine, Wasserleitungen, Heizungsrohre, Fallrohre einer Dachrinne, Pfosten, Straßenlaternen, Ampeln, Fahrrad- und Motorradrahmen.
Des weiteren können auch folgende Bearbeitungen vorgenommen werden: Abrunden von Kanten von Möbeln, Bearbeiten von Kleinteilen mittels stationärer Schleif- und Poliergeräte, Radieren, Klebereste entfernen, Sägen von Kreisausschnitten und Sägen von Rohren mit Sägedraht.

### Bezugszeichenliste

- 1: Handgeführtes Schleifwerkzeug
- 2: Antriebsmittel
- 3: Schleifband
- 4: Verschluss, insbesondere Klettverschluss
- 5: Schwingkopf
- 6: Motor
- 7: Getriebe
- 8: Antriebswelle
- 9: Zapfen
- 10: Kulissenführung
- 11: Erstes Ende
- 12: Zweites Ende
- 13: Griff
- 14: Elastisches Element, insbesondere Feder
- 15: Maschineneinsatz
- 16: Achse
- 17.: Gegenstand
- 18: Gehäuse
- 19: Lager
- 20: Abschlussfläche
- 21: Schleifbereich

- A: Längsachse
- B: Zapfenachse
- C: Doppelpfeil
- D: Auslenkungswinkel

## Patentansprüche

1. Handgeführtes Schleifwerkzeug (1) mit einem Motor (6) und einem Getriebe (7), die ein oszillierendes Antriebsmittel (2) um einen Auslenkungswinkel (D) antreiben, welches ein an ihm befestigtes Schleifband (3) hin- und herbewegt, wobei das Schleifband (3) eine um ein zu schleifendes Werkstück legbare Schlaufe bildet, **dadurch gekennzeichnet, dass** das Schleifband (3) zu einen geschlossenen Ring verbindbar ist, indem die beiden Enden des Schleifbandes (3) mittels eines Verschlusses (4), insbesondere mittels eines Klettverschlusses, lösbar direkt miteinander verbunden sind.

2. Schleifwerkzeug (1) nach Anspruch 1, **dadurch gekennzeichnet, dass** das Antriebsmittel (2) ein Schwingkopf (5) ist, der insbesondere die Form eines Rades aufweist.

3. Schleifwerkzeug (1) nach einem der vorstehenden Ansprüche, **dadurch gekennzeichnet, dass** das Getriebe (7) an seiner dem Motor (6) abgewandten Seite stirnseitig eine Antriebswelle (8) aufweist, an der exzentrisch ein Zapfen (9) angeordnet ist, der mit dem Antriebsmittel (2) in Eingriff ist.

4. Schleifwerkzeug (1) nach Anspruch 3, **dadurch gekennzeichnet, dass** der exzentrische Zapfen (9) in einem Winkel zur Antriebswelle (8) angeordnet ist, der gleich groß ist wie der Auslenkungswinkel (D) des Antriebsmittels (2).

5. Schleifwerkzeug (1) nach Anspruch 4, **dadurch gekennzeichnet, dass** der Zapfen (9) in einer Kulissenführung (10) am Antriebsmittel (2) sitzt.

6. Schleifwerkzeug (1) nach einem der vorstehenden Ansprüche, **dadurch gekennzeichnet, dass** der Verschluss (4) am ersten Ende (11) und am zweiten Ende (12) des Schleifbandes (3) ausgebildet sind.

7. Handgeführtes Schleifwerkzeug (1) mit einem Motor (6) und einem Getriebe (7), die ein oszillierendes Antriebsmittel (2) antreiben, welches ein an ihm befestigtes Schleifband (3) hin und her bewegt, wobei das Schleifband (3) mit seinem ersten Ende (11) am Antriebsmittel (2) angeordnet ist, **dadurch gekennzeichnet, dass** sein zweites Ende (12) mit einem Griff (13) verbunden ist.

8. Schleifwerkzeug (1) nach Anspruch 7, **dadurch gekennzeichnet, dass** zwischen dem zweiten Ende (12) des Schleifbandes (3) und dem Griff (13) ein elastisches Element (14), insbesondere eine Feder, angeordnet ist.

9. Schleifwerkzeug (1) nach einem der Ansprüche 7 oder 8, **dadurch gekennzeichnet, dass** das erste Ende (11) des Schleifbandes (3) drehbar am Antriebsmittel (2) angebracht ist.

10. Schleifwerkzeug (1) nach einem der Ansprüche 7 bis 9, **dadurch gekennzeichnet, dass** das Antriebsmittel (2) ein Maschineneinsatz (15) ist.

## Claims

1. Hand-held sanding tool (1) having a motor (6) and a gear unit (7) which drive an oscillating drive means (2) about a deflection angle (D), this drive means (2) moving a sanding belt (3) fastened to it in a reciprocating manner, the sanding belt (3) forming a loop which can be placed around a workpiece to be sanded, **characterized in that** the sanding belt (3) can be connected to form a closed ring by the two ends of the sanding belt (3) being releasably connected directly to one another by means of a fastener (4), in particular by means of a hook-and-loop fastener.

2. Sanding tool (1) according to Claim 1, **characterized in that** the drive means (2) is an oscillation head (5), which in particular has the shape of a wheel.

3. Sanding tool (1) according to either of the preceding claims, **characterized in that** the gear unit (7) has a drive shaft (8) at the end face on its side remote from the motor (6), on which drive shaft (8) a pin (9) which is in engagement with the drive means (2) is arranged eccentrically.

4. Sanding tool (1) according to Claim 3, **characterized in that** the eccentric pin (9) is arranged at an angle to the drive shaft (8) which is the same size as the deflection angle (D) of the drive means (2).

5. Sanding tool (1) according to Claim 4, **characterized in that** the pin (9) sits in a slotted-link guide (10) on the drive means (2).

6. Sanding tool (1) according to one of the preceding claims, **characterized in that** the fastener (4) is formed on the first end (11) and on the second end (12) of the sanding belt (3).

7. Hand-held sanding tool (1) having a motor (6) and a gear unit (7) which drive an oscillating drive means (2) which moves a sanding belt (3) fastened to it in a reciprocating manner, the sanding belt (3) being arranged with its first end (11) on the drive means (2), **characterized in that** its second end (12) is connected to a handle (13).

8. Sanding tool (1) according to Claim 7, **characterized in that** an elastic element (14), in particular a spring, is arranged between the second end (12) of the sanding belt (3) and the handle (13).

9. Sanding tool (1) according to either of Claims 7 and 8, **characterized in that** the first end (11) of the sanding belt (3) is rotatably attached to the drive means (2).

10. Sanding tool (1) according to one of Claims 7 to 9, **characterized in that** the drive means (2) is a machine insert (15).

## Revendications

1. Ponceuse guidée à la main (1) comprenant un moteur (6) et un mécanisme (7) qui entraînent un moyen d'entraînement oscillant (2) sur un angle d'excursion (D), lequel moyen entraîne en mouvement alternatif une bande abrasive (3) qui y est fixée, la bande abrasive (3) formant une boucle qu'on peut disposer autour d'une pièce à meuler,
**caractérisée en ce que**
la bande abrasive (3) peut être assemblée en un anneau fermé en reliant directement l'une à l'autre ses deux extrémités de façon détachable au moyen d'une jonction (4), en particulier au moyen d'une jonction auto-agrippante.

2. Ponceuse (1) selon la revendication 1,
**caractérisée en ce que**
le moyen d'entraînement (2) est une tête oscillante (5) qui présente en particulier la forme d'une roue.

3. Ponceuse (1) selon une des revendications précédentes,
**caractérisée en ce que**
le mécanisme (7) présente en position frontale sur son côté éloigné du moteur (6), un arbre d'entraînement (8) auquel est relié excentriquement un tourillon (9) en prise avec le moyen d'entraînement (2).

4. Ponceuse (1) selon la revendication 3,
**caractérisée en ce que**
le tourillon excentrique (9) est disposé en formant par rapport à l'arbre d'entraînement (8) un angle de même valeur que l'angle d'excursion (D) du moyen d'entraînement (2).

5. Ponceuse (1) selon la revendication 4,
**caractérisée en ce que**
le tourillon (9) est placé dans un guidage à coulisse (10) prévu sur le moyen d'entraînement (2).

6. Ponceuse (1) selon une des revendications précédentes,
**caractérisée en ce que**
la jonction (4) est formée à la première extrémité (11) et à la deuxième extrémité (12) de la bande abrasive (3).

7. Ponceuse guidée à la main (1) comprenant un moteur (6) et un mécanisme (7) qui entraînent un moyen d'entraînement oscillant (2), lequel entraîne en mouvement alternatif une bande abrasive (3) fixée à ce moyen, la bande abrasive (3) étant disposée sur le moyen d'entraînement (2) par sa première extrémité (11),
**caractérisée en ce que**
sa deuxième extrémité (12) est reliée à une poignée (13).

8. Ponceuse (1) selon la revendication 7,
**caractérisée en ce qu'**
un élément élastique (14), en particulier un ressort, est disposé entre la deuxième extrémité (12) de la bande abrasive (3) et la poignée (13).

9. Ponceuse (1) selon une des revendications 7 ou 8,
**caractérisée en ce que**
la première extrémité (11) de la bande abrasive (3) est montée rotative sur le moyen d'entraînement (2).

10. Ponceuse (1) selon une des revendications 7 à 9,
**caractérisée en ce que**
le moyen d'entraînement (2) est un accessoire de machine (15).
